# EUROPÄISCHE PATENTSCHRIFT

(11) **EP 0 130 579 B1**
(45) Veröffentlichungstag und Bekanntmachung des Hinweises auf die Patenterteilung: **06.07.1988**
(21) Anmeldenummer: 84107497.4
(22) Anmeldetag: 28.06.1984
(51) Int. Cl.: F26B 13/10, F26B 13/08, D06C 7/00

(54) **Vorrichtung zum kontinuierlichen Wärmebehandeln wie Trocknen von bahn- oder bandförmigem Textilgut**
Apparatus for the continuous heat treatment, e.g. drying, of webs or ribbons of textile material
Dispositif pour le traitement en continu par la chaleur, par exemple le séchage, de matière textile en bande ou ruban

(30) Priorität: 01.07.1983 DE 3323827; 27.07.1983 DE 3327064
(43) Veröffentlichungstag der Anmeldung: 09.01.1985
(73) Patentinhaber: FLEISSNER Maschinenfabrik AG, CH-9445 Rebstein (CH)
(72) Erfinder: Fleissner, Heinz, Dr., CH-4125 Riehen/BS (CH)

(56) Entgegenhaltungen:
- DE-A- 2 141 692
- DE-A- 2 508 873
- DE-B- 2 540 852
- DE-C- 688 671

## Beschreibung

Die Erfindung betrifft eine Vorrichtung, wie sie aus dem ersten Teil des 1. Patentanspruchs hervorgeht. Sie geht dabei aus von der DE-A-21 41 692, die eine Hotflue-Konstruktion offen- 'bart. bei der das Behandlungsmedium über eine längere Strecke mit der Ware in Kontakt bleibt, ohne für den notwendigen Kreislauf seitlich entlang der Warenbahnkanten zum Ventilator abgezogen zu werden. Gleichzeitig wird erreicht, daß mit hoher Strömungsenergie bei kompaktem Aufbau dies insgesamt eine energiesparende Vorrichtung ergibt. Dazu weist die vorbekannte Vorrichtung an den Enden der einzelnen Laufschlaufen über die Breite der Behandlungskammer sich erstreckende Saugkanäle auf, über die das entweder oben oder unten über Staudecken zugeführte, in die jeweils offenen Laufschlaufen eingeblasene Behandlungsmedium abgesaugt wird. Nachteilig an dieser Konstruktion ist insbesondere die Gefahr, daß die jeweils oben und unten in die offenen Laufschlaufen eingeblasene Behandlungsluft, statt in die offenen Laufschlaufen geführt zu werden, gleich in den jeweils benachbarten Saugkanal zumindest teilweise abgesaugt wird, also ohne die Höhe der jeweiligen Laufschlaufe zu durchströmen. Diese Kurzschlußluftströmung entlang der Kanten der Warenbahn hat eine zu geringere Strömung parallel zur Warenbahnfläche entlang der Laufschlaufen zur Folge, so daß kein effektives Trockenergebnis erzielt werden kann.

Als weiterer Stand der Technik in diesem Zusammenhang ist die US-A-20 65 636 zu nennen, die eine Vorrichtung zum Wärmebehandeln von Papier beschreibt. Dort wird die Bahn mehrfach durch einen Ofen geleitet, indem sie um außerhalb des Gehäuses angeordnete Umlenkrollen mäander^{f}örmig geführt ist. Das Behandlungsmedium wird an dem jeweiligen einen Ende der einzelnen Laufschlaufen über die Breite der Behandlungskammer gleichmäßig zugeführt, und zwar durch sich innerhalb des Gehäuses erstreckende Rohre, und am anderen Ende der jeweiligen Laufschlaufen ebenfalls über innerhalb des Gehäuses angeordnete Rohre abgesaugt. Abgesehen davon, daß die Warenbahn durch das Umlenken außerhalb des Ofens jeweils abgekühlt wird, was dort durch Zuführung von Kaltluft sogar bezweckt ist, ist auch bei dieser Konstruktion eine hohe Luftströmung mit großem Luftvolumen entlang den auf- und abwärts laufenden Trums einer Laufschlaufe nicht möglich, wenn auch mit dieser Konstruktion eine Kurzschlußluftströmmung vermieden ist.

Vorteilhafter ist hier die Vorrichtung nach der DE-C-688671, bei der die Warenbahnumlenkrollen innerhalb des Gehäuses angeordnet sind. Auch dort wird die Behandlungsluft durch an den Enden der Laufschlaufen angeordnete Druckkästen mittels eines Ventilators zugeführt und zumindest teilweise an den gegenüberliegenden Enden der Laufschlaufen durch dort angeordnete Saugkästen dem Ventilator wieder zugeführt. Ein anderer Teil der Behandlungsluft strömt durch die nach oben offenen Laufschlaufen nach oben ab und wird dort über einen weiteren innerhalb des Gehäuses angeordneten Saugkasten dem . Ventilator wieder zugeführt. Auch die hier erzielte Luftströmung ist unzufriedenstellend, da die durch die Druckkästen zuführbare Luftmenge aufgrund deren Konstruktion nur gering sein kann. Offensichtlich um diesen Nachteil zu beheben, ist zwischen den oben und unten jeweils angeordneten Druck- und Saugkästen eine zusätzliche plattenähnliche Heizeinrichtung parallel der Warenbahn angeordnet, um mittels Strahlungsenergie die Warenbahn zu beaufschlagen und durch die Verengung des Strömungsbereichs eine Beschleunigung der eingeblasenen Behandlungsluft zu erzielen. Auch bei dieser Konstruktion ist eine Kurzschlußluftführung vermieden, jedoch ist eine zum schnellen und gleichmäßigen Trocknen ausreichende Luftführung nicht erzielbar. Nachteilig ist auch die Anordnung des Ventilators mit Rohrleitungen außerhalb des Behandlungsgehäuses und die aufwendige Energiezuführung durch die plattenförmige Heizeinrichtung zwischen den Saug- und Druckkästen.

Zu erwähnen ist noch die DE-A-2 508 873, die eine Hotflue-ähnliche Konstruktion offenbart, bei der den jeweils geschlossenen Warenbahnschlaufen die Behandlungsluft durch den Ventilator von oben und unten zugeführt und die Luft nach Durchströmung der Warenbahn dann innen abgesaugt wird. Dazu ist ein Absaugkanal über die Breite der Warenbahn vorgesehen, der gegen die direkt zuströmende Luft geschlossen ist und insofern die Luft zum Strömen entlang und parallel der Warenbahnschlaufen zwingt.

Ausgehend von der Vorrichtung nach der DE-A-21 41 692 liegt der Erfindung die Aufgabe zugrunde, eine Hotflue-Konstruktion zu finden, mit der die in einem geschlossenen und damit kompakten Gehäuse insgesamt installierte Luftleistung und Heizenergie in ein effektives Wärmebehandeln mit maximal hoher Luftströmung parallel zur Warenbahn umgesetzt werden kann, und zwar ebenfalls ohne jegliche Kantenabläufe, Farbverschiebungen oder sogar ungleichmäßige Trockenergebnisse über die Warenbahnbreite.

Zur Lösung dieser Aufgabe sieht die Erfindung vor, daß im wesentlichen die ganze Höhe zwischen der oberen und der unteren Walzenreihe und in jedem Bereich zwischen einem aufwärts und abwärts laufenden Trum einer Laufschlaufe ein die wesentliche lichte Breite zwischen den Trums einnehmender, einerseits Ausblas- und andererseits Saugöffnungen aufweisender Luftzuführungskasten angeordnet ist, der etwa in der Mitte der Höhe in den Saugkasten und in einen Druckkasten über die Arbeitsbreite längs unterteilt ist. Aufgrund,des im Verhältnis großen Volumens des Saug- und Druckkastens kann eine große Luftmenge in die Laufschlaufen geblasen werden. Gleichzeitig ist durch das große Volumen der Luftführungskästen zwischen den Laufschlaufen nur noch ein schmaler Spalt zwischen den Außenwandungen der Luftführungskästen und der daran vorbeigeführten Warenbahn vorhanden, durch den aber die zugeführte Luft strömen muß. Aufgrund der Querschnittverengung ist automatisch eine hohe Luftgeschwindigkeit erzielt, die einen schnellen Abtransport der Warenfeuchtigkeit bewirkt. Letzteres Merkmal ist jedoch aus der DE-A-2 508 873 bekannt.

Mit Vorteil schließt sich an den Druckkasten ein Düsenkasten über seine Länge luftdicht an, dessen Ausblasöffnungen unter einem Winkel kleiner als 90°, vorzugsweise 45°, gegen die Ware in Richtung zur abströmenden Luft gerichtet sind. Diese Maßnahme bewirkt, daß in dem im Grunde geringen Spalt zwischen den Trums der Laufschlaufen und den Luftführungskästen die Luft in Strömungsrichtung, parallel zur Warenbahn gerichtet, aus den Düsenkästen ausströmt. Damit wird sogleich die parallele Luftströmung beeinflußt und Wirbel beim Auftreffen der Luftstrahlen auf die Warenbahn vermieden. Somit kann trotz hoher Luftströmung ein Flattern der Warenbahn und ein ev. zu befürchtendes Verblasen von Farbstoffen auf der naß zugeführten Warenbahn vermieden werden.

Zum Abführen der in die Saugkästen einströmenden Behandlungsluft ist bei der Vorrichtung entlang der Behandlungskammer eines Behandlungsabteiles ein Saugraum angeordnet, von dem aus der Ventilator die aus der Vielzahl der Saugkanäle zuströmende Behandlungsluft absaugt. Wichtig ist, daß der Ventilator alle Saugkästen eines Behandlungsabteiles gleichmäßig beaufschlagt. Dies zu erreichen, ist Zweck des Saugraumes. Mit Vorteit erstreckt sich dazu weiterhin längs durch den Saugraum über die Höhe des Ventilatoransaugstutzens und mit Abstand zur Trennwand ein Luftprallblech, das die unmittelbare Beaufschlagung der Luftströmung auch auf die direkt zugeordneten Saugkästen der gegenüberliegend angeordneten Laufschlaufen behindert. Zunächst ist dieses Prallblech von der Luft zu umströmen, so daß eine Vergleichmäßigung der Saugströmung in den Abteilen bewirkt ist. Das Prallblech kann auch entfallen, wenn der Ventilator nicht in Höhe der Saugkästen, sondern z. B. höher angeordnet ist.

Zur Erzielung eines hohen Behandlungsergebnisses mit wenig zugeführter Energie bei gleichzeitig verhältnismäßig kleiner Vorrichtung ist in Ausgestaltung der Erfindung vorgesehen, daß innerhalb eines Gehäuses zwei Gruppen von je zwei Reihen der Umlenkwalzen übereinander angeordnet und der Ventilator in der Mitte zwischen diesen Walzengruppen angeordnet ist. Eine Hotflue-Konstruktion mit einem Radialventilator in der Mitte zwischen zwei mit Abstand angeordneten Reihen von Walzen, um die das bahnförmige Gut mäanderförmig geführt wird, ist durch die DE-A-16 35 356 bekannt. Auch dort bläst der Ventilator sowohl nach oben als auch nach unten ab, um die Behandlungsluft über die Heizaggregate aber dort in den Zwischenraum zwischen den Walzen in die jeweilig nach oben oder unten offene Laufenschlaufe einzublasen und aus dem Raum zwischen den Walzen senkrecht zur Transportrichtung der Warenbahn wieder abzusaugen. Gerade aber diese Luftführung hat die befürchteten Kantenabläufe zur Folge.

Bei der Vorrichtung nach der Erfindung, bei der mit einem Ventilator im Grunde zwei einzelne Hotflue-Konstruktionen mit der notwendigen Luftmenge versorgt werden, ist es dennoch möglich, mit unterschiedlichen Temperaturen zu arbeiten. Es ist lediglich der Saugraum in der Höhe der Ventilatorachse längs des Behandlungsabteils zu unterteilen. Damit saugt der obere Teil des Ventilatoransaugstutzens nur die in der oberen Hotflue umgewälzte Luft an. Aufgrund der Umdrehung des Ventilators und der Anordnung der Ventilatorschaufeln tritt dann die beschleunigte Luft zwar um einen Winkel versetzt wieder aus dem Ventilatorrad aus, jedoch kann dieser Winkel von etwa 30-45° durch entsprechende Trennwände im Ventilatorraum so berücksichtigt werden, daß eine exakte Trennung zwischen der Ober- und der Unterluft bewirkt ist. Das Gleiche gilt für die in der unteren Hotflue umgewälzte Behandlungsluft.

Aufgrund dieser Vorteile ist es zweckmäßig, die oben und unten im Ventilatorraum angeordneten Heizkörper mit getrennten Reglern und ggf. mit unterschiedlichen Heizleistungen zu versehen, so daß ohne weiteres die über die obere Walzengruppe laufende Warenbahnmenge mit Luft eines anderen Zustandes behandelt wird als die über die untere Walzengruppe laufende Warenbahnmenge, obgleich zur Beschleunigung der Luftmenge lediglich ein Radialventilator vorgesehen ist.

In der Zeichnung sind zwei Ausführungsbeispiele der Vorrichtung nach der Erfindung dargestellt. An diesen werden noch weitere erfinderische Details erläutert, die auch im Zusammenhang mit der Grundidee der Erfindung zu sehen sind. Es zeigen :
Figur 1 im Längsschnitt eine Hotflue mit den dazwischen angeordneten Luftführungskästen,
Figur 2 einen Schnitt quer durch die Vorrichtung nach Fig. 1 in Höhe der Achse eines stirnseitig angeordneten Ventilators,
Figur 3 eine Ausschnittvergrößerung aus der Fig. 1 mit einer genaueren Darstellung der Luftführungskästen und
Figur 4 einen Schnitt quer durch eine Hotfiue-Konstruktion in Höhe der Achse eines stirnseitig angeordneten Radialventilators.

Die Vorrichtung besteht aus einem wärmeisolierten Gehäuse 1, das durch eine Längswand 2 in eine Ventilatorkammer 3 und einen Saugraum 4 mit sich anschließendem Behandlungskammer 5 unterteilt ist. Im Ventilatorraum ist der Radialventilator 6 horizontal drehbar gelagert, dessen Ansaugstutzen 7 in den Saugraum 4 mündet. Der Saugraum 4 ist durch die Längswandung 2 eine Trennwand 8 und mit oben und unten angeordneten Begrenzungswandungen (hier Gehäuse 1 und Unterteilungswandung 17') gebildet, wobei die Trennwand 8 den Saugraum 4 von der Behandlungskammer 5 unterteilt.

In der Behandlungskammer 5 sind zwei Reihen von Umlenkwalzen 9, 10, jeweils wechselseitig auf Lücke angeordnet, so daß die zu behandelnde Warenbahn 11 mäanderförmig durch die Länge der aus Fig. 1 ersichtlichen Vorrichtung mit lotrechter Warenführung in den Laufschlaufen transportiert werden kann. Die z. B. zum Trocknen dienende und vom Ventilator 6 beschleunigte Behandlungsluft wird insgesamt den über die Höhe der Laufschlaufen zwischen diesen angeordneten Luftführungskästen 12 zugeführt und auch in diesen abgeführt, so daß also im Bereich der Umlenkwalzen 9, 10 selbst keine Luftströmung ist. Dies hat den Vorteil, daß die Warenbahn nur in ihrem frei geführten Bereich der Luftströmung ausgesetzt ist, sie jedoch beim Umlenken nicht abkühlt, da selbstverständlich die Umlenkrollen 9, 10 innerhalb des Gehäuses 1 umlaufen.

Bei der Konstruktion nach der Figur 2 ist der Ventilator 6 im oberen Bereich des Gehäuses 1 angeordnet und setzt die ebenfalls oben angeordneten Saugkästen 13 (-) der Luftführungskästen 12 direkt unter Unterdruck. Der Ventilator 6 kann auch noch höher, z. B. mit einer Achse in Höhe der Walzen 9 angeordnet sein, siehe dazu weiter unten. Die aus den Saugkästen 13 angesaugte Behandlungsluft sammelt sich insgesamt in dem Saugraum 4 und wird von dort gleichmäßig über die Breite eines Behandlungsabteils dem Ventilator 6 zugeführt. Ein Behandlungsabteil umfaßt etwa die Hälfte der Länge der Vorrichtung nach Figur 1, so daß also für diese Länge der Vorrichtung zwei Ventilatoren 6 vorgesehen sind. Die vom Ventilator 6 beschleunigte Behandlungsluft strömt allein nach unten aus und wird durch . die Heizeinrichtung 14 geblasen. Nach Umlenkung in Richtung des Pfeiles 15 kann sie eine weitere Heizeinrichtung 16 durchströmen, die über die Breite des Saugraumes 4 zusätzlich installiert sein kann. An diese Heizeinrichtung 16 schließt sich der Druckbereich (+) der Luftführungskästen 12 an. Er ist gebildet durch eine Unterteilwandung 17, die den jeweiligen Luftführungskasten 12 etwa in der Mitte der Höhe in den Saugkasten 13 und einen Druckkasten 18 (+) längs unterteilt. Diese Unterteilungswandung 17 erstreckt sich mit dem Teil 17' selbstverständlich auch durch den Saugraum 4, um eine Kurzschlußströmung vollständig zu verhindern. Gemäß der Darstellung in Figur 2 ist die Unterteilungswandung 17 zwischen dem Saug- und Druckkasten eines Luftführungskastens 12 über die Breite der Behandlungskammer 5 schräg angeordnet, und zwar beginnt der Saugkasten 13 schmal und verbreitert sich hin zum Ventilator 6, während umgekehrt der Druckkasten 18 an der Einströmöffnung 27 schmal beginnt und sich zum Ende hin verbreitert. Auch dieses dient zur optimalen Luftführung und Ausnutzung der zu beeinflussenden Luftmenge.

Die Luftführungskästen 12 sind nicht nur so dimensioniert, daß sie die wesentliche lichte Höhe zwischen den oberen und unteren Umlenkwalzen 9 und 10 nutzen, um ein großes Luftvolumen . aufnehmen zu können, sondern sie nehmen auch den wesentlichen freien Raum zwischen den jeweils von oben nach unten und umgekehrt geführten Trums der jeweils benachbarten Warenbahnteilstücke ein. Für die zu erzeugende hohe Luftströmung parallel zur Laufrichtung der Warenbahn ist nur ein schmaler Luftspalt gelassen, der insbesondere aus Figur 3 hervorgeht. Diese Verengung des Luftströmungsraumes bewirkt eine hohe Luftgeschwindigkeit in diesem Trockenbereich zwischen den Umlenkwalzen 9, 10.

Die aus dem Druckkasten 18 unten entlang der Öffnungen 19 im spitz zulaufenden Ausblasteil ausströmende Behandlungsluft gelangt dort zunächst in einen Düsen-kasten 20, der die Druckluft allein nach oben in Richtung der erwünschten Luftströmung ausbläst. Dazu sind an den seitlichen, um 45° schräg verlaufenden Wandungen 21 der Düsenkästen Ausblasöffnungen 22 vorgesehen, die jetzt in einem Winkel von etwa 45° gegen die Ware 11 nach oben ausgerichtet sind. Dadurch prallt die große Luftmenge nicht senkrecht auf die Warenbahn, es werden Wirbel vermieden. Bei der hohen Luftleistung kann so auch keine Farbverdrängung auf der Warenbahnoberfläche stattfinden, auch ist ein ruhiger Warenlauf ohne Flattern gewährleistet. Selbstverständlich sind die Ausblasöffnungen 22 auf beiden Seiten der Düsenkästen 20 angeordnet, so daß der jeweilige Trum einer Warenbahn stets beidseitig durch eine starke Luftströmung beaufschlagt ist.

Zur Beeinflussung der Luftströmung sowohl im Druck als auch im Saugteil der Luftdeitkästen 12 sind Staubleche vorgesehen. So ist z. B. im Druckkasten 18 ein Lochblech 23 angeordnet, das parallel zur Unterteilungswandung 17 im Bereich des Düsenkastens 20'beginnend ausgerichtet ist. Weiterhin dienen die Luftöffnungen 19 im Druckkasten 18 zur Vergleichmäßigung der Luftströmung und zur Erhöhung des statischen Druckes. Im Saugkasten 13 ist zumindest im Anschluß an die Saugöffnungen 24 ein Flusensieb 25 von der dem Ventilator 6 abgekehrten Stirnwandung des Gehäuses 1 her eingeschoben. Auch dort kann noch ein zusätzliches Lochblech (25) die Luftströmung beeinflussen".

Die aus dem Saugkasten 13 in den Saugraum 14 strömende Behandlungsluft prallt bei dieser Anordnung des Ventilators 6 zunächst gegen ein Luftprallblech 26, das auf der Unterteilungswandung 17' im Saugraum 4 mit Abstand von der Tennwand 8 abgestützt ist, und oben in Höhe der Saugöffnungen 24 des Luftführungskastens 12 endet. Somit muß die vom Ventilator 6 angesaugte Behandlungsluft erst um diese Oberkante des Luftprallbleches 26 strömen, so daß die Saugkästen 13 eines Behandlungsabteiles gleichmäßig mit Unterdruck beaufschlagt sind. Ein solches zusätzliches Prallblech 26 kann entfallen, wenn der Ventilator 6 nicht genau gegenüber den Saugkästen 13 angeordnet ist, sondern höher, z. B. in Höhe der Umlenkwalzen 9. Dadurch entsteht zwar oberhalb der Walzen 9 ein von der Gehäusewandung 1 umfaßter Leerraum, aber dieser ist günstig für die ev. notwendige Reinigung der Walze 9.

Die Vorrichtung nach Fig. 4 besteht ebenfalls aus einem wärmeisolierten Gehäuse 1, das durch eine Längswand 2 in eine Ventilatorkammer 3 und einen Behandlungsbereich für die Warenbahn unterteilt ist, in dem zwei Hotflue-Konstruktionen gleicher Bauart übereinander angeordnet sind. Die Grundkonstruktion ist gleich der nach Fig. 1-3, lediglich wurden die Erkennungszeichen' oder" hinzugeführt. Der von der Längswand 2 abgetrennte Saugraum hat einen oberen Teil 4' und einen unteren Teil 4" mit den sich anschließenden Behandlungskammern 5', 5". Im Ventilatorraum 3 ist der Radialventilator 6 horizontal drehbar gelagert, dessen Ansaugstutzen 7 in die Saugräume 4', 4" mündet. Der Saugraum-4', 4" ist durch die Längswandung 2 und eine Trennwand 8 mit oben und unten angeordneten Abdeckblechen gebildet, wobei die Trennwand 8 den Saugraum 4', 4" vom Behandlungsraum 5', 5" unterteilt.

Sowohl in dem oberen als auch in dem unteren Behandlungskammer 5', 5" sind zwei Reihen von Umlenkwalzen 9', 10', 9", 10" jeweils wechselseitig auf Lücke angeordnet, so daß die zu behandelnde Warenbahn mäanderförmig durch die Länge der Vorrichtung mit lotrechter Warenführung in den Laufschlaufen transportiert werden kann. An der einlaufseitigen Stirnwand ist auch der Auslauf angeordnet, während an der gegenüberliegenden Stirnwand der Vorrichtung die Warenbahn innerhalb des Gehäuses von unten nach oben zur entgegengesetzt laufenden Hotflue zum Fertigbehandeln weiterläuft.

Die z. B. zum Trocknen dienende und von Ventilator 6 beschleunigte Behandlungsluft wird insgesamt den jeweils über die Höhe der Laufschlaufen zwischen diesen angeordneten Luftführungskästen 12',12" zugeführt und auch in diesen abgeführt, so daß also im Bereich der Umlenkwalzen 9', 9", 10', 10" selbst keine Luftströmung ist. Dies hat den Vorteil, daß die Warenbahn nur in ihrem frei geführten Bereich der Luftströmung ausgesetzt ist, sie jedoch beim Umlenken nicht abkühlt, da selbstverständlich die Umlenkrollen 9', 9". 10'. 10" innerhalb des Gehäuses 1 umlaufen.

Bei der gezeigten Konstruktion ist der Ventilator 6 in der Mitte des Gehäuses 1 angeordnet und setzt die unmittelbar zugeordneten oberen und unteren Saugkästen 13', 13" (-) der Luftführungskästen 12', 12" direkt unter Unterdruck. Die aus den Saugkästen 13', 13" angesaugte Behandlungsluft sammelt sich insgesamt in dem Saugraum 4', 4", der lediglich durch eine mittige Trennwand 26 längs unterteilt ist, und wird von dort gleichmäßig über die Breite eines Behandlungsabteiles dem Ventilator 6 zugeführt. Ein Behandlungsabteil umfaßt eine Vielzahl von nebeneinander angeordneten Walzen. Die vom Ventilator 6 beschleunigte Behandlungsluft strömt sowohl nach oben als auch nach unten aus und wird durch die Heizeinrichtungen 14', 14" geblasen. Nach Umlenkung in Richtung der Pfeile 15', 15" strömt die regenerierte Luft in den sich anschließenden Druckbereich (+) der Luftführungskästen 12', 12". Er ist gebildet durch jeweils eine Unterteilungswandung 17', 17", die den jeweiligen Luftführungskasten 12', 12" etwa in der Mitte der Höhe in den Saugkasten 13', 13" (-) und .einen Druckkasten 18', 18" (+) längs unterteilt. Diese Unterteilungswandung 17', 17" erstreckt sich mit dem Teil "' selbstverständlich auch durch den zugeordneten Saugraum 4', 4", um eine Kurzsohlußströmung zu verhindern.

Die Luftführungskästen 12', 12" sind nicht nur so dimensioniert, daß sie die wesentliche lichte Höhe zwischen den oberen und unteren Umlenkwalzen 9', 9" und 10', 10" nutzen, um ein großes Luftvolumen aufnehmen zu können, sondern sie nehmen auch den wesentlichen freien Raum zwischen den jeweils von oben nach unten und umgekehrt geführten Trums der jeweils benachbarten Warenbahnteilstücke ein. Für die zu erzeugende hohe Luftströmung parallel zur Laufrichtung der Warenbahn ist nur ein schmaler Luftspalt gelassen, der insbesondere aus Fig. 3 nach der Hauptanmeldung hervorgeht. Diese Verengung des Luftströmungsraumes bewirkt eine hohe Luftgeschwindigkeit in diesem Trockenbereich zwischen den Umlenkwalzen 9', 9", 10', 10".

Aus dieser Beschreibung der Vorrichtung nach der Fig. 4, die mit Änderungen der Figur 2 entspricht, geht hervor, daß die Grundkonstruktion bei der Luftführung unverändert belassen ist. Mit Vorteil sind lediglich zwei solcher Hotflue-Konstruktionen übereinander angeordnet, wobei zwischen der unteren Walze 10' der oben angeordneten Hotflue und der oberen Walze 9" der unten angeordneten Hotflue genügend Raum gelassen ist, um die Walzen ohne Demontage reinigen zu können. Gleiches gilt für den Bereich zwischen Gehäusewandung 1 und den benachbarten Walzen 9' und 10". Aufgrund dieser Übereinanderanordnung ist jetzt der Ventilator 6 nicht mehr dem Saugkasten 13' oder 13" unmittelbar gegenüberliegend angeordnet, was für die gleichmäßige Luftströmung aller dem Ventilator 6 zugeordneten Luftführungskästen 12', 12" eines breiteren Behandlungsabteils günstig ist.

Zur getrennten Luftführung in der oberen Hotflue gegenüber der unteren ist - wie gesagt - im Saugraum in Höhe der Ventilatorachse die Trennwandung 26 angeordnet. Diese ermöglicht eine unterschiedliche Behandlung der z. B. unten naß einlaufenden Warenbahn gegenüber dem Behandlungsabschnitt der nach Vertrocknung jetzt nach oben transportiert ist und dort weniger Heizenergie braucht, und wo weniger feuchte Luft umgewälzt werden sollte. Die Heizeinrichtungen sollten dementsprechend mit getrennten Reglern und ggf. unterschiedlicher Heizleistung ausgestattet sein. Auch sind für die obere und untere Hotflue gesonderte Luftabstöße einzubauen.

## Patentansprüche

1. Vorrichtung zum kontinuierlichen Wärmebehandeln, wie Trocknen, von bahn- oder bandförmigem Textilgut (11) mit einem Gehäuse (1) und mit zwei in diesem angeordneten Reihen von Walzen (9, 10), um die das Textilgut (11) Warenlaufschlaufen bildend mäanderförmig durch die Vorrichtung geführt wird, und mit einer in der Vorrichtung eine Ventilatorkammer (3) äbteilenden Längswand (2), auf deren Ventilatorkammerseite ein das Behandlungsmedium umwälzender Ventilator (6) angeordnet und auf deren anderer Seite ein sich über die gesamte Länge eines Behandlungsabteiles erstreckender Saugraum (4) dem Ventilatoransaugstutzen (7) zugeordnet ist, wobei in der sich an den Saugraum (4) anschließenden Behandlungskammer (5) mit den zwei Reihen von Walzen (9, 10) an dem einen Ende der einzelnen Warenlaufschlaufen sich über die Breite der Behandlungskammer (5) erstreckende, an der den Walzen (9, 10) zugekehrten Seite teilweise offene Saugkästen (13) angeordnet sind, deren jeweilige, dem Saugraum (4) zugekehrte Stirnöffnung mit einer Öffnung einer Trennwand (8) zusammenfällt, die sich über die ganze Länge und Höhe des Gehäuses (1) erstreckt, und mit oberen und unteren Begrenzungswandungen, zusammen mit der Längswand (2) den Saugraum (4) bildet, dadurch gekennzeichnet, daß im wesentlichen die ganze Höhe zwischen der oberen und der unteren Walzenreihe (9, 10) und in jedem Bereich zwischen einem aufwärts und abwärts laufenden Trum einer Warenlaufschlaufe ein die wesentliche lichte Breite zwischen den Trums einnehmender, einerseits Ausblas- (22) und andererseits Saugöffnungen (24) aufweisender Luftführungskasten (12) angeordnet ist, der etwa in der Mitte der Höhe in den Saugkasten (13) und in einen Druckkasten (18) über die Arbeitsbreite längs unterteilt ist.

2. Vorrichtung nach Anspruch 1, dadurch gekennzeichnet, daß die untere Begrenzungswandung des Saugraumes (4) als Unterteilungswandung (17, 17') zwischen Saug- und Druckkasten (13, 18) eines Luftführungskastens (12) über die Breite der Behandlungskammer (5) ausgebildet ist und schräg verläuft, und zwar bezüglich des Saugkastens (13) zum Ventilator (6) hin sich verbreiternd.

3. Vorrichtung nach Anspruch 2, dadurch gekennzeichnet, daß der Druckkasten (18) aufgrund der schrägen Unterteilwandung (17) zum verschlossenen stirnseitigen Ende hin konisch sich verbreiternd verläuft und parallel zur Unterteilungswandung (17), an der Unterkante der Einblasöffnung (27) beginnend, sich ein perforiertes Staublech (23) erstreckt.

4. Vorrichtung nach einem der Ansprüche 1-3 mit einem Druckkasten, an dessen der zugeordneten Walze zugekehrterr Fläche Ausblasöffnungen über die Länge angeordnet sind, dadurch gekennzeichnet, daß sich an den Druckkasten (18) ein Düsenkasten (20) über seine Länge luftdicht anschließt, dessen Ausblasöffnungen (22) unter einem < 90°, vorzugsweise 45°, gegen die Ware (11) in Richtung zur abströmenden Luft gerichtet sind,

5. Vorrichtung nach Anspruch 4, dadurch gekennzeichnet, daß auf beiden Längsseiten des Düsenkastens (20) gleiche Ausblasöffnungen (22) angeordnet sind.

6. Vorrichtung nach Anspruch 1, dadurch gekennzeichnet, daß im Bereich der Saugöffnungen (24) im Saugkasten (13) des Luftführungskastens (12) ein Flusensieb (25) von der ventilatorabgekehrten Seite des Gehäuses (1) längs einschiebbar ist.

7. Vorrichtung nach Anspruch 1 oder 6, dadurch gekennzeichnet, daß ein Lochblech die Saugöffnungen (24) im Saugkasten (13) des Luftführungskastens (12) abtrennt.

8. Vorrichtung nach Anspruch 1, dadurch gekennzeichnet, daß sich längs durch den Saugraum (4) über die Höhe des Ventilatoransaugstutzens (7) und mit Abstand zur Trennwand (8) ein Luftprallblech (26) erstreckt, das auf der Unterteilungswandung (17') zwischen Saug- und Druckkasten der Vorrichtung abgestützt ist und auf der anderen Seite in Höhe der Saugöffnungen (24) des Luftführungskastens (12) endet.

9. Vorrichtung nach Anspruch 1-8 mit einem Radialventilator in dem Ventilatorraum, dem sich eine Heizeinrichtung anschließt, dadurch gekennzeichnet, daß der Ventilator (6) in Höhe des Saugkastens (13) des Luftführungskastens (12) oder höher in Höhe der Walzen (9) z. B. oben in der Vorrichtung angeordnet ist und der Ventilator (6) nur einseitig nach unten in Richtung der Heizeinrichtung (14) abbläst.

10. Vorrichtung nach. Anspruch 9, dadurch gekennzeichnet, daß über die Breite des Saugraumes (4) in Höhe der im Ventilatorraum (3) angeordneten Heizeinrichtung (14) eine weitere Heizeinrichtung (16) dieser nebengeordnet ist.

11. Vorrichtung nach einem der Ansprüche 1-10, dadurch gekennzeichnet, daß die gesamte vom Ventilator (6) beschleunigte Luft allein dem zwischen den Laufschlaufen angeordneten Druckkasten (18) des Luftführungskastens (12) zugeführt ist.

12. Vorrichtung nach Anspruch 1, dadurch gekennzeichnet, daß zwei Gruppen von je zwei Reihen der Walzen (9', 10', 9", 10") innerhalb des Gehäuses (1) übereinander angeordnet und der Ventilator (6) in der Mitte zwischen diesen Walzengruppen angeordnet ist.

13. Vorrichtung nach Anspruch 12, dadurch gekennzeichnet, daß die zwei Walzengruppen mit Abstand voneinander angeordnet sind.

14. Vorrichtung nach einem der Ansprüche 12-13, dadurch gekennzeichnet, daß das Behandlungsmedium sowohl nach oben als auch nach unten auf der Druckseite des Ventilators (6) austritt und der jeweilige Druckkasten (18) der Luftführungskästen (12', 12") den äußeren Walzen (9', 10") zugeordnet ist.

15. Vorrichtung nach einem der Ansprüche 12-14, dadurch gekennzeichnet, daß der Saugraum (4', 4") in Höhe der Ventilatorachse längs des Behandlungsabteils durch eine mittlere Trennwandung (26) unterteilt ist.

16. Vorrichtung nach Anspruch 15, dadurch gekennzeichnet, daß die oben und unten im Ventilatorraum (3) angeordneten Heizkörper (14, 14') mit getrennten Reglern, ggf. mit unterschiedlichen Heizleistungen, versehen sind.

17. Vorrichtung nach einem der Ansprüche 15-16, dadurch gekennzeichnet, daß die über die obere Walzengruppe laufende Warenbahnlänge mit Luft eines anderen Zustandes im Kreislauf behandelt ist als die über die untere Walzengruppe laufende Warenbahnlänge, obgleich zur Beschleunigung der Luftmengen lediglich ein Ventilator (6) vorgesehen ist.

18. Vorrichtung nach Anspruch 17, dadurch gekennzeichnet, daß der oberen und der unteren Walzengruppe je eine Luftabstoß- und Frischluftzuführung zugeordnet sind.

## Claims

1. Apparatus for the continuous thermal treatment, such as drying, of web-like or strip-like textile material (11), having a housing (1) and two rows of rollers (9, 10) which are disposed therein and around which rollers the textile material (11) is conducted through the apparatus in a meander-like manner to form material loops, and having a longitudinal wall (2), which divides a ventilator chamber (3) in the apparatus, a ventilator (6) which circulates the treatment medium being disposed on the ventilator chamber side of the longitudinal wall, and a suction chamber (4) which extends over the entire length of a treatment compartment being associated with the ventilator suction pipe (7) on the other side of the longitudinal wall, wherein suction boxes (13) are disposed in the treatment chamber (5), which communicates with the suction chamber (4) and is provided with the two rows of rollers (9, 10), the suction boxes extending over the width of the treatment chamber (5) at one end of the individual material loops and being partially open at the side facing the rollers (9, 10), and each end-face aperture facing the suction chamber (4) coincides with an aperture in a separation wall (8) which extends over the whole length and height of the housing (1) and forms the suction chamber (4) with upper and lower boundary walls, together with the longitudinal wall (2), characterised in that substantially the whole height between the upper and lower rows of rollers (9, 10) and each region between an upwardly and downwardly travelling end section of a material loop is provided with an air conduction box (12) which occupies the substantial internal width between the end section and is provided, on the one hand, with outlet apertures (22) and, on the other hand, with suction apertures (24), the air conduction box being longitudinally divided over the working width, approximately in the middle of the height, into the suction box (13) and into a pressure box (18).

2. Apparatus according to claim 1, characterised in that the lower boundary wall of the suction chamber (4) is the dividing wall (17, 17') between suction and pressure boxes (13, 18) of an air conduction box (12) and extends inclinedly over the width of the treatment chamber (5), that is to say, it widens from the suction'box (13) towards the ventilator (6).

3. Apparatus according to claim 2, characterised in that, due to the inclined dividing wall (17), the pressure box (18) widens conically towards the closed, end-face end, and a perforated obstruction plate (23) extends parallel to the dividing wall (17), commencing at the lower edge of the inlet aperture (27).

4. Apparatus according to one of claims 1-3 having a pressure box with outlet apertures provided over the length of the area of the pressure box facing the associated roller, characterised in that a nozzle box (20) communicates over its length with the pressure box (18) in an air-tight manner, the outlet apertures (22) in the nozzle box being directed towards the materials (11) in a direction relative to the out-flowing air at an angle of less than 90°, preferably 45°.

5. Apparatus according to claim 4, characterised in that identical outlet apertures (22) are provided on both longitudinal ends of the nozzle box (20).

6. Apparatus according to claim 1, characterised in that, in the region of the suction apertures (24) in the suction box (13) of the air conduction box (12), a slub filter (25) is longitudinally slideable from the end of the housing (1) remote from the ventilator.

7. Apparatus according to claim 1 or 6, characterised in that a perforated plate separates the suction apertures (24) in the suction box (13) of the air conduction box (12).

8. Apparatus according to claim 1, characterised in that an air baffle plate (26) extends longitudinally through the suction chamber (4) over the height of the ventilator suction pipe (7) and at a distance from the separation wall (8), which air baffle plate is supported on the dividing wall (17') between suction and pressure boxes of the apparatus and terminates on the other side on a level with the suction apertures (24) in the air conduction box (12).

9. Apparatus according to claims 1-8 having a radial ventilator in the ventilator chamber which communicates with a heating means, characterised in that the ventilator (6) is disposed on a level with the suction box (13) of the air conduction box (12) or higher, on a level with the rollers (9), e.g. in the upper region of the apparatus, and the ventilator (6) blows downwardly from only one end in the direction of the heating means (14).

10. Apparatus according to claim 9, characterised in that an additional heating means (16) is disposed adjacent to the heating means (14) over the width of the suction chamber (4) on a level with the latter heating means disposed in the ventilator chamber (3).

11. Apparatus according to one of claims 1-10, characterised in that the entire air accelerated by the ventilator (6) is solely supplied to the pressure box (18) of the air conduction box (12) disposed between the loops.

12. Apparatus according to claim 1, characterised in that two groups, each having two rows of rollers (9', 10', 9", 10"), are disposed one above the other inside the housing (1), and the ventilator (6) is disposed in the middle between these roller . groups.

13. Apparatus according to claim 12, characterised in that the two roller groups are spaced from one another.

14. Apparatus according to one of claims 12-13, characterised in that the treatment medium emerges both upwardly and downwardly on the . pressure side of the ventilator (6), and each pressure box (18) of the air conduction boxes (12', 12") is associated with the respective outer rollers (9', 10").

15. Apparatus according to one of claims 12-14, characterised in that the suction chamber (4', 4") is divided by a central separation wall (26) on a level with the ventilator axis longitudinally of the treatment compartment.

16. Apparatus according to claim 15, characterised in that the heating means (14, 14'), disposed in the upper and lower regions of the ventilator chamber (3), are provided with separate regulators, possibly having different heating outputs.

17. Apparatus according to one of claims 15-16, characterised in that the length of the material web passing over the upper roller group is-treated with air of a different state in the circuit than the length of material web passing over the lower roller group, although only one ventilator (6) is provided for the acceleration of the air volumes.

18. Apparatus according to claim 17, characterised in that the upper and lower roller groups each have an air expulsion system and a fresh-air supply system associated. therewith.

## Revendications

1. Dispositif destiné à un traitement à chaud, en continu, tel que le séchage en continu, d'un produit textile en nappe ou en bande (11), qui comporte un corps d'enveloppe (1), deux rangées de cylindres (9, 10), montées dans le corps d'enveloppe (1), cylindres sur lesquels le produit textile (11), en formant des boucles sur sa course, est guidé en méandres dans le dispositif, ainsi qu'une cloison longitudinale (2) qui divise l'intérieur du dispositif pour y former une chambre de ventilateur (3), cloison longitudinale (2) au côté chambre de ventilateur de laquelle il est prévu un ventilateur (6), destiné à faire circuler l'agent de traitement, et à l'autre côté de laquelle une chambre d'aspiration (4), qui s'étend sur toute la longueur d'un compartiment de traitement, rejoint la tuyère d'aspiration (7) du ventilateur, des caisses d'aspiration (13), qui s'étendent sur la largeur de la chambre de traitement (5) et qui sont en partie ouvertes au côté tourné vers les cylindres (9, 10), étant prévues dans cette chambre de traitement (5), qui rejoint la chambre d'aspiration (4) et qui contient les deux rangées de cylindres (9, 10), à l'une des extrémités des différentes boucles que le tissu forme sur sa course, caisses d'aspiration (13) dont l'ouverture d'extrémité tournée vers la chambre d'aspiration (4) coïncide avec une ouverture d'une cloison de séparation (8) qui s'étend sur toute la longueur et sur toute la hauteur du corps d'enveloppe (1) et qui, avec une paroi de délimitation supérieure et une paroi de délimitation inférieure, ainsi qu'avec la cloison longitudinale (2), forme la chambre d'aspiration (4), le dispositif étant caractérisé en ce qu'en substance sur toute la hauteur comprise entre la rangée supérieure de cylindres (9) et la rangée inférieure de cylindres (10), et dans chaque zone comprise entre un brin montant et un brin descendant d'une boucle que le tissu forme sur sa course, il est prévu une caisse de guidage d'air. (12) qui prend en substance la largeur libre comprise entre les brins et qui présente, d'une part, des ouvertures de sortie d'air (22) et, d'autre part, des ouvertures d'aspiration d'air (24), caisse de guidage d'air (12) qui est divisée à mi-hauteur, dans le sens longitudinal, sur la largeur de travail, de façon qu'elle comporte la caisse d'aspiration (13) et une caisse de pression de refoulement (18).

2. Dispositif suivant la revendication 1, caractérisé en ce que la paroi de délimitation inférieure de la chambre d'aspiration (4) constitue une cloison de séparation (17, 17') entre la caisse d'aspiration (13) et la caisse de pression de refoulement (18) d'une caisse de guidage d'air (12), sur la largeur de la chambre de traitement (5), et en ce que cette paroi de délimitation inférieure de la chambre d'aspiration (4) suit une allure en oblique, et ce, en allant en s'élargissant, par rapport à la caisse d'aspiration (13), en direction du ventilateur (6).

3. Dispositif suivant la revendication 2, caractérisé en ce que la caisse de pression de refoulement (18), étant donné l'obliquité de la cloison de séparation (17), va en s'élargissant en tronc de cône vers l'extrémité fermée, et en ce que parallèlement à la cloison de séparation (17), à partir du bord inférieur de l'ouverture d'entrée (27), il est prévu une chicane perforée (23).

4. Dispositif suivant l'une quelconque des revendications 1 à 3, comportant une caisse de pression de refoulement à la face tournée vers le cylindre correspondant de laquelle, il est prévu des ouvertures de sortie d'air sur la longueur, le dispositif étant caractérisé en ce qu'à la caisse de pression de refoulement (18) est raccordée, de façon étanche à l'air, sur sa longueur, une caisse à tuyères (20) dont les ouvertures de sortie d'air (22) sont dirigées sous un angle inférieur à 90°, avantageusement sous un angle de 45°, vers le tissu, en direction de l'air qui s'écoule.

5. Dispositif suivant la revendication 4, caractérisé en ce qu'aux deux côtés longitudinaux de la caisse à tuyères (20), il est prévu des ouvertures de sortie d'air identiques (22).

6. Dispositif suivant la revendication 1, caractérisé en ce que dans la zone des ouvertures d'aspiration (24) de la caisse d'aspiration (13) de la caisse de guidage d'air (12), un tamis à flocons ou à poils de tissu détachés (25) peut être introduit dans le sens longitudinal du côté du corps d'enveloppe (1) qui est opposé au ventilateur.

7. Dispositif suivant l'une ou l'autre des revendications 1 et 6, caractérisé en ce qu'une plaque perforée sépare les ouvertures d'aspiration (24) de la caisse d'aspiration (13) de la caisse de guidage d'air (12).

8. Dispositif suivant la revendication 1, caractérisé en ce qu'une plaque de chicane d'air (26) s'étend dans le sens longitudinal dans la chambre d'aspiration (4), sur la hauteur de la tuyère d'aspiration (7) du ventilateur et à distance de la cloison de séparation (8), plaque de chicane d'air (26) qui est soutenue d'un côté par la cloison de séparation (17') prévue entre la caisse d'aspiration et la caisse de pression de refoulement du dispositif, et qui se termine de l'autre côté à hauteur des ouvertures d'aspiration d'air (24) de la caisse de guidage d'air (12).

9. Dispositif suivant les revendications 1 à 8, qui comporte un ventilateur radial dans la chambre de ventilateur, que rejoint un dispositif chauffant, le dispositif étant caractérisé en ce que le ventilateur (6) est prévu à hauteur de la caisse d'aspiration (13) de la caisse de guidage d'air (12) ou à un niveau plus élevé, à hauteur des cylindres (9), par exemple dans la partie supérieure du dispositif, et en ce que le ventilateur (6) ne souffle de l'air que d'un côté, vers le bas, en direction du dispositif chauffant (14).

10. Dispositif suivant la revendication 9, caractérisé en ce que sur la largeur de la chambre d'aspiration (4), à hauteur du dispositif chauffant (14), monté dans la chambre de ventilateur (3), il est adjoint à ce dispositif chauffant (14) un autre dispositif chauffant (16).

11. Dispositif suivant l'une quelconque des revendications 1 à 10, caractérisé en ce que tout l'air soumis à accélération par le ventilateur (6) n'est amené qu'à la caisse de pression de refoulement (18) de la caisse de guidage d'air (12), caisse de pression de refoulement (18) qui se trouve entre les boucles que le tissu forme sur sa course.

12. Dispositif suivant la revendication 1, caractérisé en ce que deux groupes de cylindres, comportant chacun deux rangées de cylindres (9', 10', 9", 10"), sont prévus en superposition à l'intérieur du corps d'enveloppe (1) et en ce que le ventilateur (6) est prévu en un point médian entre ces groupes de cylindres.

13. Dispositif suivant la revendication 12, caractérisé en ce que les deux groupes de cylindres sont prévus à distance l'un de l'autre.

14. Dispositif suivant l'une ou l'autre des revendications 12 et 13, caractérisé en ce que l'agent de traitement sort tant vers le haut que vers le bas au côté pression de refoulement du ventilateur (6) et en ce que la caisse de pression de refoulement (18) des caisses de guidage d'air (12', 12") correspond aux cylindres externes (9', 10").

15. Dispositif suivant l'une quelconque des revendications 12 à 14, caractérisé en ce que la chambre d'aspiration (4', 4") est divisée au niveau de l'axe du ventilateur, sur la longueur du compartiment de traitement, par une cloison de séparation médiane (26).

16. Dispositif suivant la revendication 15, caractérisé en ce que les dispositifs chauffants (14', 14") qui sont prévus dans la chambre de ventilateur (3), dans la partie supérieure et dans la partie inférieure de cette chambre, sont munis de régulateurs distincts, éventuellement à puissances de chauffage différentes.

17. Dispositif suivant l'une ou l'autre des revendications 15 et 16, caractérisé en ce que la longueur de la nappe ou de la bande de tissu qui passe sur les cylindres du groupe de cylindres supérieur est traitée au moyen d'air se présentant sous un autre état dans le circuit que la longueur de la nappe ou de la bande de tissu qui passe sur les cylindres du groupe de cylindres inférieur, bien qu'il ne soit prévu qu'un seul ventilateur (6) pour soumettre les quantités d'air à accélération.

18. Dispositif suivant la revendication 17, caractérisé en ce qu'au groupe de cylindres supérieur et au groupe de cylindres inférieur sont adjointes une amenée d'air de répulsion et une amenée d'air frais.
